# EUROPÄISCHE PATENTSCHRIFT

(11) **EP 0 886 749 B1**
(45) Veröffentlichungstag und Bekanntmachung des Hinweises auf die Patenterteilung: **10.04.2002**
(21) Anmeldenummer: 97951834.7
(22) Anmeldetag: 08.12.1997
(51) Int. Cl.: F25D 23/06

(54) **BEHÄLTER MIT DURCHGEHENDER THERMISCHER ZONENGRENZE**
CONTAINER WITH A CONTINUOUS THERMAL ZONE BOUNDARY
CONTENANT MUNI D'UNE ZONE LIMITE THERMIQUE CONTINUE

(30) Priorität: 23.12.1996 DE 19654048
(43) Veröffentlichungstag der Anmeldung: 30.12.1998
(73) Patentinhaber: Hakemann, Fritz, D-49424 Goldenstedt (DE)
(72) Erfinder: Hakemann, Fritz, D-49424 Goldenstedt (DE)
(74) Vertreter: Jabbusch, Wolfgang, Dr.Jur. Jabbusch, Wehser & Lauerwald Patentanwälte
(86) Internationale Anmeldenummer: DE9702857
(87) Internationale Veröffentlichungsnummer: WO9828581

(56) Entgegenhaltungen:
- EP-A- 0 206 258
- EP-A- 0 691 518
- DE-U- 8 912 274
- US-A- 2 254 604
- US-A- 2 579 396

## Beschreibung

Die vorliegende Erfindung betrifft einen wärmeisolierten Behälter, der insbesondere in Form eines Gehäuses für Kühl- und Wärmeschränke vorliegt, mit einer Innenwand und einer Außenwand aus einem thermisch gut leitenden Material und mit einer Unterbrechung der thermischen Verbindung zwischen Innenwand und Außenwand.

Um den bei einem in der EP 0 206 258 beschriebenen Kühlschrank auftretenden Energieverlust über die Innenwand zur Außenwand zu unterbinden, muß die sogenannte Temperaturbrücke, d. h. eine thermische Verbindung zwischen dem Innenraum und der Außenwand unterbrochen werden.

Bei einem nach der US 2,254,604 bekannten Behälter wird diese Temperaturbrücke unterbrochen, indem die Innenwand und die Außenwand des Behälters an der thermischen Zonengrenze voneinander getrennt werden und dazwischen mit einem thermisch schlecht leitenden Verbindungsteil, wie z. B. einer Konststoffschiene (Profil) bzw. einem Dichtungsband, miteinander verbunden werden. Dabei ist es jedoch nachteilig, daß der Herstellungsaufwand relativ groß ist, da die Teile aus unterschiedlichen Materialien bestehen und manuell zusammengefügt werden müssen.

Daher liegt der vorliegenden Erfindung die Aufgabe zugrunde, einen doppelwandigen Behälter anzugeben, der ausreichend thermisch isoliert und dennoch mit einer an der thermischen Zonengrenze nicht unterbrochenen Wandung kostengünstig und mit geringem Montageaufwand herstellbar ist.

Um diese Aufgabe zu verwirklichen, ist der erfindungsgemäße Behälter dadurch gekennzeichnet, daß die Innenwand und die Außenwand im Bereich einer thermischen Zonengrenze einstückig ausgebildet sind und die Unterbrechung der thermischen Verbindung zwischen der Innenwand und der Außenwand zumindest teilweise dadurch erfolgt, daß Querschnittsflächen der Innenwand und/oder Außenwand verringert sind.

Durch die Verringerung der oben genannten Querschnittsfläche wird der thermische Widerstand erhöht und somit der Energieverlust wirksam verringert; gleichzeitig besteht kein Bedarf mehr ein anderes, thermisch schlechter leitendes Material einzufügen und somit wird die Montage ebenfalls vereinfacht.

Der Behälter ist gekennzeichnet durch eine im Bereich der thermischen Zonengrenze einstückig . ausgebildete Innenwand und Außenwand. Durch diesen nahtlosen Übergang zwischen der inneren und der äußeren Wand können diese in einem Arbeitsgang hergestellt werden, so daß eine noch weitergehende Vereinfachung des Produktionsvorganges sowie eine noch weitergehende Verringerung des Herstellungsaufwandes verwirklicht werden kann.

In einer insbesondere bevorzugten Ausführungsform ist der Behälter gekennzeichnet durch an vorgegebenen Positionen in den Wänden ausgebildete Löcher, die einreihig oder in mehreren Reihen angeordnet sind. Dabei können die Löcher in einem vorgegebenen Raster voneinander beabstandet sein. Diese Ausführungsform erlaubt eine einfache Bearbeitung der Wandelemente durch Stanzen, die weitgehend automatisierbar ist. Durch die Ausbildung von Löchern in einer oder mehreren Reihen kann eine ausreichende Verringerung des thermisch wirksamen Querschnitts bei Aufrechterhaltung der erforderlichen mechanischen Stabilität verwirklicht werden. Durch das vorgegebene Raster, in dem die Löcher voneinander beabstandet sind, wird es möglich, die erfindungsgemäß vorhandenen Löcher zur Aufhängung bzw. Befestigung von weiteren Komponenten wie Türschamieren, Einlegeböden, Verstrebungen, Dichtungen o.a. zu verwenden und somit den Herstellungsvorgang noch weiter zu vereinfachen.

Nachfolgend wird die vorliegende Erfindung anhand der beigefügten Zeichnungen näher erläutert. Dabei zeigen:
- Figur 1: einen Abschnitt eines Wandelements mit einer Unterbrechung der Temperaturbrücke in der im Stand der Technik bekannten Form;
- Figur 2: eine Querschnittsansicht eines Wandelement-Abschnittes mit einer erfindungsgemäßen Unterbrechung der Temperaturbrücke; und
- Figur 3: eine perspektivische Teilansicht eines erfindungsgemäßen Behälters.

Figur 1 zeigt die im Stand der Technik bekannte Anordnung mit der Innenwand 5, dem Profil 3 aus dem thermisch schlecht leitenden Material und der Außenwand 1. Dabei ist die Temperaturbrücke zwischen der thermisch gut leitfähigen Innenwand 5 und der ebenfalls thermisch gut leitfähigen Außenwand 1 durch das Profil 3 im Bereich der thermischen Zonengrenze unterbrochen. Der von dieser Anordnung umfaßte Zwischenraum 7 ist durch einen Isolator, z.B. Polyurethanschaum oder Glaswollmatten, ausgefüllt.

Figur 2 zeigt eine Querschnittsansicht einer erfindungsgemäßen Wandkonstruktion. Die Innenwand 5 und die Außenwand 1 sind zusammen einstückig ausgebildet. Zur Verringerung des Querschnitts sind in der Innenwand 5 und in der Außenwand 1 Löcher 9 ausgestanzt, die den Querschnitt der Wände soweit verringern, daß der thermische Widerstand angehoben wird, so daß der Energieverlust über die Temperaturbrücke wirksam begrenzt wird. Der Zwischenraum 7, der durch die Wände 1, 5 eingefaßt ist, ist in bekannter Weise, z.B. mit Polyurethanschaum oder Glaswollmatten, ausgefüllt. Bei Bedarf werden die Löcher 9 vor dem Isolieren, z.B. mit Polyurethanschaum, mit einem Band abgedeckt und somit wird das Austreten des Schaumes verhindert. Neben der deutlich einfacheren Möglichkeit der Herstellung wird auch das Isolieren erheblich vereinfacht, da die Innenwand 5 und die Außenwand 1 aus einem Stück hergestellt sind, das in geeigneter Weise gekantet wird, und somit eine erheblich höhere mechanische Festigkeit aufweist, als die entsprechend dem Stand der Technik zusammengefügten drei Elemente.

Dabei sind die Löcher 9 bevorzugt im Bereich der thermischen Zonengrenze vorgesehen, um die Temperaturbrücke so wirksam wie möglich zu unterbrechen. Auf diese Weise lassen sich Wirkungsgrade erzielen, die denen der Unterbrechung der thermischen Zonengrenze mit einem Profil 3 aus einem thermisch schlecht leitenden Material nahekommen.

In Figur 3 ist eine teilweise räumliche Darstellung eines erfindungsgemäßen Schrankes dargestellt. Die Innenwände 5 weisen ebenso wie die Außenwände 1 Löcher 9 auf. Diese Löcher 9 lassen sich durch Ausstanzen während der Verarbeitung des Wandbleches zur Herstellung der Innenwand und der Außenwand leicht herstellen und können bei Bedarf in mehreren parallelen Reihen angeordnet sein.

Die Löcher 9 untereinander sowie die Lochreihen zueinander können vorgegebene Abstände aufweisen, die so gewählt sind, daß sie die Montage von Türscharnieren ohne das Bohren zusätzlicher Löcher 9 erlauben. Weiterhin wird damit auch die Montage von Einlegeböden oder Streben auf einfache Weise möglich. Wenn sie Befestigungselemente in dem passenden Abstand aufweisen, so daß auch in den nachfolgenden Fertigungsschritten deutliche Vereinfachung damit Einsparungen möglich sind.

Bei dieser erfindungsgemäßen Ausführungsform des Behälters können Dichtungen ebenfalls auf einfache Weise angebracht bzw. ausgewechselt werden, wenn sie auf ihrer Rückseite Befestigungselemente im Lochabstand aufweisen.

Die Löcher 9 können je nach Bedarf die gleiche Form aufweisen: sie können jedoch auch untereinander in Form und/oder Größe voneinander abweichen. Es können somit z.B. dreieckige, viereckige, mehreckige, runde, unrunde, längliche und/oder unterschiedlich große Löcher vorgesehen sein, um spezifischen Anforderungen zu genügen.

## Patentansprüche

1. Wärmeisolierter Behälter, der insbesondere in Form eines Gehäuses für Kühl- und Wärmeschränke vorliegt, mit einer Innenwand und einer Außenwand aus einem thermisch gut leitenden Material und mit einer Unterbrechung der thermischen Verbindung zwischen Innenwand und Außenwand,
**dadurch gekennzeichnet,**
**daß** die Innenwand (5) und die Außenwand (1) im Bereich einer thermischen Zonengrenze einstückig ausgebildet sind und die Unterbrechung der thermischen Verbindung zwischen der Innenwand (5) und der Außenwand (1) zumindest teilweise dadurch erfolgt, daß Querschnittsflächen der Innenwand (5) und/oder Außenwand (1) verringert sind.

2. Behälter nach Anspruch 1, **dadurch gekennzeichnet, daß** zur Verringerung der Querschnittsflächen in der Innenwand (5) und/oder Außenwand (1) Löcher (9) ausgebildet sind, die in mehreren Reihen oder in vorgegebenem Raster, voneinander beabstandet, angeordnet sind.

3. Behälter nach Anspruch 2, **dadurch gekennzeichnet, daß** die Löcher (9) unterschiedliche, regelmäßige und/oder unregelmäßige Formen aufweisen.

## Claims

1. A heat insulated container, in particular provided in the form of a housing for refrigerators and warming cabinets having an interior wall and an exterior wall made from a well heat-conducting material and having a break in the thermal connection between the interior wall and the exterior wall,
**characterized in that**
the interior wall (5) and the exterior wall (1) are embodied in one piece in the region of a boundary of the thermal zone, and the interruption of the thermal connection between the interior wall (5) and the exterior wall (1) occurs at least partially such that the cross-sectional areas of the interior wall (5) and/or the exterior wall (1) are reduced.

2. The container according to claim 1, **characterized in that** apertures (9) are embodied in the interior wall (5) and/or in the exterior wall (1) in order to reduce the cross sectional surfaces, arranged in several rows or in a predetermined grid at a distance from one another.

3. The container according to claim 2, **characterized in that** the apertures (9) are provided with various regular and/or irregular shapes.

## Revendications

1. Conteneur à isolation thermique, qui se présente en particulier sous la forme d'un châssis pour armoires frigorifiques et étuves, comportant une paroi intérieure et une paroi extérieure en une matière bonne conductrice thermiquement et présentant une interruption de la liaison thermique entre la paroi intérieure et la paroi extérieure, **caractérisé en ce que** la paroi intérieure (5) et la paroi extérieure (1) sont réalisées d'un seul tenant dans la région d'une limite thermique entre zones, et l'interruption de la liaison thermique entre la paroi intérieure (5) et la paroi extérieure (1) s'effectue au moins en partie par le fait que des surfaces de la section transversale de la paroi intérieure (5) et/ou de la paroi extérieure (1) sont réduites.

2. Conteneur selon la revendication 1, **caractérisé en ce que** pour réduire les surfaces de la section transversale dans la paroi intérieure (5) et/ou la paroi extérieure (1) sont formés des trous (9) qui sont disposés à distance les uns des autres, en plusieurs rangées ou suivant une trame prédéterminée.

3. Conteneur selon la revendication 2, **caractérisé en ce que** les trous (9) présentent des formes différentes, régulières et/ou irrégulières.
